# EUROPÄISCHE PATENTSCHRIFT

(11) **EP 0 059 420 B1**
(45) Veröffentlichungstag und Bekanntmachung des Hinweises auf die Patenterteilung: **22.05.1985**
(21) Anmeldenummer: 82101388.5
(22) Anmeldetag: 24.02.1982
(51) Int. Cl.: B31B 1/98, B65H 31/28

(54) **Verfahren und Vorrichtung zum Herstellen von Stapeln aus Säcken**
Method and means for manufacturing stacks of bags
Procédé et dispositif pour réaliser des piles de sacs

(30) Priorität: 26.02.1981 DE 3107287
(43) Veröffentlichungstag der Anmeldung: 08.09.1982
(73) Patentinhaber: Windmöller & Hölscher, D-49525 Lengerich (DE)
(72) Erfinder: Achelpohl, Fritz, D-4540 Lengerich (DE)
(74) Vertreter: Lorenz, Eduard

## Beschreibung

Die Erfindung betrifft ein Verfahren zum Herstellen von Stapeln aus Säcken nach dem Oberbegriff des Patentanspruchs 1 sowie eine Vorrichtung zur Durchführung dieses Verfahrens nach dem Oberbegriff des Patentanspruchs 4.

Bei einem Verfahren und einer Vorrichtung dieser Art, die aus der BE-A-848 297 bekannt sind, erfolgt zum Vermeiden des Verblockens oder Verklebens der Bodenschweissnähte die Ablage der Säcke auf einem Stapelband, das um eine Umlenkrolle derart abwärts geneigt ist, dass das Stapelende mit den Bodenschweissnähten aufgefächert wird und die einzelnen Querschweissnähte relativ zueinander jeweils um ein kleines Stück versetzt sind. Dieser Versatz ist jedoch in vielen Fällen nicht gross genug, um mit Sicherheit ein Verkleben oder Verblocken der Bodenschweissnähte miteinander auszuschliessen.

Aufgabe der Erfindung ist es daher, ein Verfahren nach dem Oberbegriff des Patentanspruchs 1 zu schaffen, nach dem sich Säcke oder Beutel unmittelbar nach ihrer Herstellung zu Stapeln aufschichten lassen, ohne dass ein gegenseitiges Verkleben der frischen Schweissnähte miteinander zu befürchten ist.

Erfindungsgemäss wird diese Aufgabe durch die kennzeichnenden Merkmale des Patentanspruchs 1 gelöst.

Nach dem erfindungsgemässen Verfahren lassen sich Stapel herstellen, bei denen die mit den Querschweissnähten versehenen Randbereiche der Säcke schuppenartig versetzt übereinander liegen, so dass die Schweissnahtbereiche einander nicht berühren und nicht miteinander verkleben können.

Die versetzte Ablage der Beutel oder Säcke in dem Stapel lässt sich aufrechterhalten, wenn der fertige Stapel in seinem vorderen Bereich hinter den schuppenartig versetzt übereinander liegenden und mit Querschweissnähten versehenen Randbereichen der Säcke festgehalten und abtransportiert wird. Der in Schlaufen liegende Bereich glättet sich beim Transport von selbst oder kann durch Walzen oder dergleichen herausgestrichen werden.

Sollen nach dem erfindungsgemässen Verfahren kantengerade Stapel gebildet werden, kann in dem fertigen Stapel die in dem obersten Sack gebildete Schlaufe so tief gezogen werden, dass alle Schlaufen ineinander und einander auch in ihrem Scheitelbereich berührend ineinander liegen. Durch dieses tiefe Einziehen der Schlaufe des obersten Sackes werden die einander überragenden vorderen Enden der Säcke in den Stapel eingezogen.

Die erfindungsgemässe Aufgabe wird bei einer Vorrichtung nach dem Oberbegriff des Patentanspruches 4 durch die kennzeichnenden Merkmale des Patentanspruchs 4 gelöst.

Zweckmässigerweise ist der Spalt durch zwei zueinander parallel angeordnete Walzen gebildet. Die in Vorschubrichtung vordere Walze kann durch die hintere Umlenktrommel eines die Stapel abfördernden Förderbandes gebildet sein. Das Einschubelement kann aus einer Stange bestehen, deren Enden an den Kolbenstangen von seitlich neben dem Stapel senkrecht angeordneten Kolben-Zylinder- Einheiten befestigt sind.

In weiterer Ausgestaltung der Erfindung ist vorgesehen, dass der Absenkweg der Stange von seitlich neben dem Stapel angeordneten, intermittierend um Winkelschritte um eine horizontale Achse drehbare Nockenscheiben mit spiraliger Nockenkurve begrenzt ist. Eine Drehung der Nokkenkurve entspricht einer Stapelbildung.

Ein Ausführungsbeispiel der Erfindung wird nachstehend anhand der Zeichnung, in deren einziger Figur eine Seitenansicht der Vorrichtung zum Herstellen gestapelter Säcke dargestellt ist, näher erläutert.

Zum intermittierenden Vorzug der Kunststoffschlauchfolienbahn 1, die im Falle der Herstellung von Seitenfaltensäcken oder -beuteln auch mit Seitenfalten versehen sein kann, ist ein Vorzugswalzenpaar 2, 3 vorgesehen. Die Walzen 2, 3 sind mit Umfangsnuten versehen, deren Grund durch die gestrichelte Linie 4 angedeutet ist und in die kammartig in Reihen angeordnete Blasluftrohre 5, 6 greifen. _

Die Schlauchfolienbahn 1 ist zwischen den Blasluftrohren 5 und 6 hindurchgeführt, so dass das vordere Ende der von dem Vorzugswalzenpaar 2, 3 vorgezogenen Schlauchbahn von dem Blasluftstrom in gestreckter Form zwischen die geöffneten Schweissbacken 7 und 8 und dem Ober- und Untermesser 9, 10 des Schneidwerkzeugs um eine Sacklänge hindurchgetragen wird, nachdem der vordere Rand der Schlauchfolie mit einer Schweissnaht geschlossen worden ist. Dem Ober- und Untermesser 9, 10 sind ein Niederhalter 11 und ein dem Niederhalter zugeordnetes Widerlager 12 nachgeordnet, wobei der Niederhalter 11 aus einem Winkeleisen besteht, das von einer Kolben-Zylinder-Einheit 13 betätigt werden kann. Dieses Winkeleisen ist mit nicht dargestellten Ausnehmungen versehen, so dass der Niederhalter bei seiner Abwärtsbewegung die Reihen der Nadeln 14 einer Nadelleiste 15 durchsetzt und dadurch die Schwergutsäcke mit ihrer Öffnungskante auf die Nadeln 14 aufschiebt. Das Widerlager 12 begrenzt dabei den Weg des Niederhalters 11, der, wie schon erwähnt, durch die pneumatische Kolben-Zylinder-Einheit 13 herauf- und herunterbewegbar ist.

Mit anwachsendem Schwergutsackstapel werden sowohl das Widerlager 12 auf nicht dargestellte Weise und die Nadelleiste 15 über eine Kolben-Zylinder-Einheit 16 abgesenkt. Wie die Figur erkennen lässt, sind der Nadelleiste 15 zwei mit Abstand hintereinander vorgesehene Rollen zugeordnet, von denen die Rolle 1 gleichzeitig eine Rolle eines Förderbandes 19 dargestellt. In den durch die Rollen 17 und 18 gebildeten Spalt ist ein Ziehstab 20 einfahrbar der beidendig von je einer Kolben-Zylinder-Einheit geführt wird. Die Länge des Ziehstabes ist dabei so bemessen, dass sie die maximale Sackbreite um so viel übersteigt, dass sowohl die beiden Kolben-Zylinder-Einheiten 21 wie auch zwei Kurvenscheiben 22 an ihren Enden angreifen können. Jeweils nach dem Austragen eines Schwergutsackes wird der Ziehstab 20 von seiner oberen, nicht dargestellten Lage, in der er den Austrag einzelner Schwergutsäkke nicht behindert, in die in der Figur dargestellte untere Lage gefahren, so dass eine Schlaufe gebildet wird. Nach jedem Hub verdrehen sich dabei die Kurvenscheiben im Uhrzeigersinn um ein bestimmtes Mass, so dass die Tiefe der Schlaufen in den einzelnen Schwergutsäcken mit anwachsendem Stapel kleiner wird. Auf diese Weise wird erreicht, dass die einzelnen Säcke bzw. die Bodennähte der einzelnen Säcke geschuppt zueinanderliegen und somit nicht miteinander verkleben können.

Nach dem Bilden eines Stapels wird dann die Klemmbacke 23 durch zwei seitlich an ihr angreifende Kolben-Zylinder-Einheiten 24 auf den Stapel abgesenkt, so dass dieser auf das Förderband 19 gepresst wird. Die Kolben-Zylinder-Einheiten 24 sind an Zahnstangen 25 befestigt, die auf nicht dargestellte Weise in Schienen geführt und über Ritzel 26 verschiebbar sind. Die Ritzel 26 sind mit dem Antrieb des Förderbandes 19 verbunden, so dass der Stapel durch das Förderband 19 abgeführt werden kann. In diesem Fall erhält man einen Stapel, bei dem die Schweissnähte geschuppt nebeneinander liegen.

Will man statt dessen jedoch einen kantengeraden Stapel erreichen, wird der Ziehstab 20 nach dem Auftragen des letzten Sackes eines zu bildenden Stapels ganz nach unten gefahren. Voraussetzung dazu ist, dass der höchste Punkt der Kurvenscheibe 22 aus dem Bereich des Ziehstabes 20 herausgedreht ist.

Zu erwähnen wäre noch, dass sich die Kurvenscheibe 22 während der Bildung eines Sackstapels um 360° dreht.

## Patentansprüche

1. Verfahren zum Herstellen von Stapeln aus Säcken mit jeweils an einem Ende durch eine Querschweissnaht geschlossenen Böden, bei dem intermittierend das vordere Ende einer endseitig mit einer Querschweissnaht versehenen Schlauchfolienbahn (1) aus thermoplastischem Kunststoff über die den Stapel tragende Unterlage (19) bewegt, im Abstand der Sacklänge durch einen Quertrennschnitt von der Schlauchfolienbahn (1 ) getrennt und das durch die Schnittkante gebildete neue Ende der Schlauchfolienbahn durch eine Querschweissnaht geschlossen wird und bei dem die folgenden, in gleicher Weise durch Querschweissnähte und Quertrennschnitte gebildeten Säcke aufeinander bis zu der gewünschten Stapelhöhe abgelegt, die abgelegten Säcke an ihren übereinanderliegenden offenen Seiten festgehalten und die mit den Böden versehenen Enden der Stapel in eine geschuppt übereinanderliegende Formation gebracht werden, in der die Querschweissnähte versetzt zueinander liegen, dadurch gekennzeichnet, dass die einzelnen abgelegten Säcke in einem zwischen ihren Enden liegenden Bereich, beginnend mit dem ersten Sack nacheinander in ineinanderliegende Schlaufen mit von Sack zu Sack abnehmender Schlaufentiefe gezogen werden.

2. Verfahren nach Anspruch 1, dadurch gekennzeichnet, dass der fertige Stapel in seinem vorderen Bereich hinter den schuppenartig versetzt übereinander liegenden und mit Querschweissnähten versehenen Randbereichen der Säcke festgehalten und abtransportiert wird.

3. Verfahren nach Anspruch 1, dadurch gekennzeichnet, dass in dem fertigen Stapel die in dem obersten Sack gebildete Schlaufe so tief gezogen wird, dass alle Schlaufen einander auch in ihrem Scheitelbereich berührend ineinander liegen.

4. Vorrichtung zur Durchführung des Verfahrens nach Anspruch 1 mit einem Vorzugswalzenpaar (2, 3) für die Schlauchfolienbahn (1), Einrichtungen (5, 6) zum Vortragen des Schlauchbahnendes über die die Stapelstation bildende Unterlage oder Fördereinrichtung (19), mit parallel zueinander angeordneten Einrichtungen (7, 8, 9, 10) zum Querschneiden und Querschweissen der Schlauchfolienbahn (1), von denen die Querschweisseinrichtung (7, 8) in Bewegungsrichtung der Schlauchfolienbahn (1 ) hinter der Querschneideinrichtung (9, 10) angeordnet ist, mit einer Einrichtung (14) zum Festhalten der auf dem sich bildenden Stapel übereinander liegenden Säcke im Bereich ihrer offenen Ränder und mit einer Einrichtung (17, 18, 20, 21, 22) zum Versatz der mit den Querschweissnähten versehenen Enden der Säcke in jedem Stapel, dadurch gekennzeichnet, dass die Stapelstation zur Bildung der Einrichtung zum Versatz einen quer verlaufenden Spalt aufweist, in den nach Ablage eines jeden Sackes ein sich über diesen erstreckendes Einschubelement (20) einfahrbar ist, das mit einer Steuereinrichtung (22) versehen ist, die dessen Einfahrtiefe nach Ablage eines jeden Beutels oder Sackes um eine Strecke verringert, die der halben Länge entspricht, mit der dieser an seinem vorderen Ende den darunterliegenden Sack überragt.

5. Vorrichtung nach Anspruch 4, dadurch gekennzeichnet, dass der Spalt durch zwei zueinander parallel angeordnete Walzen (17, 18) gebildet ist.

6. Vorrichtung nach Anspruch 5, dadurch gekennzeichnet, dass die in Vorschubrichtung vordere Walze durch die hintere Umlenktrommel (18) eines die Stapel abfördernden Förderbandes (19) gebildet ist. ―

7. Vorrichtung nach einem der Ansprüche 4 bis 6, dadurch gekennzeichnet, dass das Einschubelement (20) aus einer Stange besteht, deren Enden an den Kolbenstangen von seitlich neben dem Stapel senkrecht angeordneten Kolben-Zylinder-Einheiten (21 ) befestigt sind.

8. Vorrichtung nach einem der Ansprüche 4 bis 7, dadurch gekennzeichnet, dass der Absenkweg der Stange (20) von seitlich neben dem Stapel angeordneten, intermittierend um Winkelschritte um eine horizontale Achse drehbare Nockenscheiben (22) mit spiraliger Nockenkurve begrenzt ist.

9. Vorrichtung nach einem der Ansprüche 4 bis 8, dadurch gekennzeichnet, dass im Bereich des vorderen Endes des Stapels ein absenkbarer und mit der die Stapel abtransportierenden Fördereinrichtung (19) verfahrbarer Andruckstempel (23) vorgesehen ist.

## Revendications

1. Procédé pour la fabrication de piles de sacs dont chacun a en une extrémité un fond qui est fermé par une soudure transversale, dans lequel l'extrémité avant d'un film tubulaire (1 ) en matière synthétique thermoplastique, pourvu en son extrémité arrière d'une soudure transversale est déplacée par intermittence par dessus le support (19) qui porte la pile, dans lequel une coupe transversale à une distance correspondante à la longueur du sac est séparée du film tubulaire (1 ), dans lequel le film tubulaire en sa nouvelle extrémité formée par la coupe est fermé par une soudure transversale, dans lequel les sacs successifs sont également formés par des soudures transversales et des coupes transversales et sont superposés pour former une pile d'une hauteur désirée, les sacs déposés étant retenus en leurs extrémités ouvertes superposées et empilés en écailles aux extrémités pourvues des fonds de manière à ce que les soudures transversales sont décalées l'une par rapport à l'autre, caractérisé par le fait que les sacs déposés sont tirés successivement, commençant par le premier sac, dans la partie intermédiaire entre leurs extrémités, pour former des boucles couchées l'une dans l'autre et ayant une profondeur de boucle diminuant de sac en sac.

2. Procédé selon la revendication 1 caractérisé par le fait que la pile complète est tenue en sa partie avant, derrière les bords des sacs qui sont placés en écailles et pourvus de soudures transversales et que la pile est enlevée.

3. Procédé selon la revendication 1 caractérisé par le fait que dans la pile complète la boucle est formée dans le sac tout en haut et tirée à une telle profondeur que toutes les boucles se couchent l'une dans l'autre et se touchent aussi en leurs sommets.

4. Dispositif pour l'exécution du procédé selon la revendication 1 comprenant une paire de rouleaux d'entraînement (2, 3) pour le film tubulaire (1), des dispositifs (5, 6) pour faire avancer l'extrémité du film tubulaire par-dessus le support formant le poste d'empilement ou le dispositif de transport (19) avec des dispositifs (7, 8, 9, 10) pour la coupe transversale et la soudure transversale du film tubulaire (1) disposés en parallèle l'un part rapport à l'autre, dont le dispositif de soudure (7,8) est disposé dans le sens du mouvement du film tubulaire (1) en aval du dispositif de coupe transversale (9, 10), un dispositif (14) pour retenir les sacs superposés sur la pile se formant au niveau des bords de sac ouverts et un dispositif (17, 18, 20, 21, 22) pour décaler dans chaque pile les extrémités des sacs pourvues des soudures, caractérisé par le fait que le poste d'empilement a une fente transversale pour former le dispositif de décalage, fente dans laquelle peut s'engager un élément d'insertion (20) s'étendant au-dessus de chaque sac après que celui-ci a été déposé, ledit élément d'insertion étant pourvu d'un dispositif de commande (22) qui diminue d'une distance déterminée la profondeur d'engagement de l'élément après le dépôt de chaque sachet ou de chaque sac, distance qui correspond à la moitié de la longueur par laquelle l'élément dépasse en son extrémité avant le sac se trouvant sous lui.

5. Dispositif selon la revendication 4 caractérisé par le fait que la fente est formée par deux rouleaux (17,18) disposés en parallèle.

6. Dispositif selon la revendication 5 caractérisé par le fait que le rouleau avant dans la direction de l'avancement est formé par le tambour de retournement arrière (18) d'une bande transporteuse (19) évacuant la pile.

7. Dispositif selon l'une des revendications 4 à 6 caractérisé par le fait que l'élément d'insertion (20) consiste en une barre doont les extrémités sont fixées aux tiges de piston des unités piston/ cylindre (21) disposées perpendiculairement et latéralement par rapport à la pile.

8. Dispositif selon l'une des revendications 4 à 7 caractérisé par le fait que la course d'abaissement de la tige (20) est limitée par des disques à cames (22) qui ont une surface en spirale et qui sont disposés à côté de la pile et tournent par intermittence autour d'un axe horizontal à une cadence angulaire.

9. Dispositif selon l'une des revendications 4 à 8 caractérisé par le fait qu'au niveau de l'extrémité avant de la pile est disposé un piston de pression (23) qui peut être abaissé et déplacé au gré de la bande transporteuse (19) enlevant les piles.

## Claims

1. A process of making stacks of sacks, each of which has at one end a bottom that is closed by a transverse seam weld, wherein the leading end of a tubular film (1), which consists of synthetic thermoplastics and is provided with a transverse seam weld at its end, is intermittently moved over the support (19), which carries the stack, and by a transverse cut at a distance corresponding to the sack length is severed from the tubular film (1), and the tubular film at its new end formed by the cut is closed by a transverse seam weld, and wherein the succeeding sacks also formed by transverse seam welds and transverse cuts are superimposed to form a stack of the desired height, the deposited sacks are retained at their superimposed open ends and at those ends where the bottoms are provided are shingled so that their transverse seam welds are offset from each other, characterized in that the deposited sacks are pulled successively, beginning with the first sack, in their intermediate portions to form loops which lie one in the other and have a depth which decreases from sack to sack.

2. A process according to claim 1, characterized in that the completed stack is retained in its leading portion behind those edge portions of the sacks, which are shingled and provided with transverse seam welds, and the sack is carried off.

3. A process according to claim 1, characterized in that in the completed stack the loop formed in the uppermost sack is pulled to such a depth that all loops lie one in the other and contact each other also adjacent to their apices.

4. Apparatus for carrying out the process according to claim 1, comprising a pair of pinch rollers (2, 3) for advancing the tubular film (1), means (5, 6) for carrying the end of the tubular film forward beyond the support or conveyor (19) which constitutes the stacking station, parallel means (7, 8, 9, 10) for the transverse cutting and transverse welding of the tubular film (1), the transverse welding device (7, 8) succeeding the transverse cutting device (9, 10) in the direction of movement of the tubular film (1), a device (14) for retaining at their open edges the sacks which are superimposed in the stack as it is formed, and a device (17, 18, 20, 21, 22) for offsetting those ends of said sacks which are provided with the transverse seam welds, characterized in that the stacking station has a transverse gap for forming ithe offsetting device, a push-in element (20) extending over each sack which has just been deposited is adapted to be inserted into said gap after the deposition of each sack, and said push-in element is provided with a control device (22), which after the deposition of each bag or sack reduces the depth of insertion of the push-in element by a distance which corresponds to one- half of the length by which the leading end of the bag or sack which has just been deposited protrudes from the underlying sack.

5. Apparatus according to claim 4, characterized in that the gap is defined by two parallel rolls (17,18).

6. Apparatus according to claim 5, characterized in that the roll which is the leading roll in the feeding direction is constituted by the rear reversing pulley (18) of a conveyor (19) for carrying off the stacks.

7. Apparatus according to any of claims 4 to 6, characterized in that the push-in element (20) consists of a rod, the ends of which are secured to the piston rods of vertical piston cylinder units (21), which are disposed beside the stack.

8. Apparatus according to any of claims 4 to 7, characterized in that the descent of the rod (20) is limited by camwheels (22), which are disposed beside the stack and intermittently rotatable about a horizontal axis through angular steps and provided with a spira! cam face.

9. Apparatus according to any of claims 4 to 8, characterized in that a pressure-applying ram (23) is provided ajdacent to the leading end of the stack and is adapted to be lowered and to be moved in unison with the conveyor (19) for carrying off the stacks.
